# EUROPÄISCHE PATENTSCHRIFT

(11) **EP 0 013 320 B1**
(45) Veröffentlichungstag und Bekanntmachung des Hinweises auf die Patenterteilung: **26.01.1983**
(21) Anmeldenummer: 79104622.0
(22) Anmeldetag: 21.11.1979
(51) Int. Cl.: H01H 71/40, H02H 7/26

(54) **Als Gruppenschutzschalter dienender elektrischer Hauptleitungsschutzschalter**
Electrical main line protection switch serving as group protection switch
Interrupteur de protection de ligne principale utilisé comme interrupteur de protection de groupe

(30) Priorität: 18.12.1978 DE 2854637
(43) Veröffentlichungstag der Anmeldung: 23.07.1980
(73) Patentinhaber: BROWN, BOVERI & CIE Aktiengesellschaft Mannheim, D-6800 Mannheim Käfertal (DE)
(72) Erfinder: Runtsch, Erhard, Ing. grad., D-6944 Hemsbach (DE)
(74) Vertreter: Kempe, Wolfgang, Dr.

## Beschreibung

Die Erfindung betrifft einen als Gruppenschutzschalter dienenden elektrischen Hauptleitungsschutzschalter zum Absichern einer aus mehreren Stromkreisen bestehenden elektrischen Anlage, wobei der Hauptleitungsschutzschalter gegenüber den den Verbrauchern zugeordneten Leitungsschutzschaltern selektiv ist.

In Hausinstallationsanlagen, insbesondere in Wohngebäuden mit mehreren Wohneinheiten werden die Verbraucherkreise in den einzelnen Wohneinheiten jeweils mittels eigener Leitungsschutzschalter bzw. Fehierstromschutzschaiter abgesichert. Diesen, den Verbrauchern zugeordneten Schaltern ist im allgemeinen ein Hauptleitungsschutzschalter vorgeordnet, der der Absicherung der gesamten Installationsanlage dient. Die elektrische Zuordnung des Verbraucher-Leitungsschutzschalter zu dem Hauptleitungsschutzschalter erfolgt auf folgende Weise :
Sofern in dem Bereich zwischen dem Hauptleitungsschutzschalter und dem Verbraucher bzw. im Verbraucher ein Kurzschlußstrom oder Überstrom entsteht, muß der Leitungsschutzschalter ansprechen, ohne daß der Hauptleitungsschutzschalter auslöst, damit nicht die anderen, nicht vom Kurzschlub betroffenen Stromkreise mitabgeschaltet werden.
Sofern ein Kurzschluß hinter dem Hauptleitungsschutzschalter und vor dem den Verbrauchern zugeordneten Schutzschaltern entsteht, muß zwangsläufig der Hauptleitungsschutzschalter ausschalten. Man sagt, daß der Hauptleitungsschutzschalter gegenüber den den Verbrauchern zugeordneten Leitungsschutzschaltern selektiv sein muß.

In der DE-A1-2 525 192 ist eine Selektivschutzvorrichtung beschrieben, in der eine Kaskade gezeigt ist, in deren einzelnen Leitungen Leitungsschutzschalter bzw. Fehlerstromschutzschalter eingebaut sind, denen Zählvorrichtungen zugeordnet sind. Diese Zählvorrichtung zählt die aufeinanderfolgenden Öffnungs- und Schließfolgen der Kontakte, wobei nach einer vorbestimmten Anzahl von Folgen eine Auslösung hervorgerufen werden kann. Dabei sind die Zählvorrichtungen so ausgebildet, daß sie ein häufigeres Öffnen und Schließen zulassen, je näher der einzelne Schalter in der Hierarchie der Einspeisestelle ist.

Derartige Zähleinrichtungen sind verhältnismäßig kompliziert. Darüberhinaus müssen umfangreiche Leitungsinstallationen für die Steuerung der einzelnen Selbstschalter angeordnet werden.

Es besteht auch die Möglichkeit, unterschiedliche Ansprechwerte für die Magnetauslöser zu wählen, so daß derjenige Schalter der näher an der Einspeisesteile liegt, auf einen höheren Kurzschlußstrom angepasst ist. Bei extrem hohen Kurzschlußströmen jedoch kommt es trotzdem zum Auslösen der hintereinander angeordneten Schalter ; die Selektivität ist nur in einem verhältnismäßig kleinen Bereich gewährleistet.

Es ist eine Schalterkaskade mit mindestens zwei in Reihe liegenden Kontaktsystemen bekanntgeworden (DE-A-1 558 497). Das eine Kontaktsystem ist ein vorgeordneter Schalter, also ein Gruppenschutzschalter, und den einzelnen Verbrauchern sind Leitungsschutzschalter zugeordnet, wobei einzelne Stromsammelschienen, die zu den einzelnen Leitungsschutzschaltern und Verbrauchern führen, miteinander über einen weiteren Schalter verbunden sind. Diese vorgeordneten Schalter, die in einem Kurzschlußfall ebenfalls mitöffnen, besitzen Wiedereinschaltvorrichtungen, damit die weitere Stromversorgung der übrigen Verbraucher über die wiedergeschlossenen, vorgeordneten Schalter erfolgen kann.

Es ist auch bekannt, zwei sogenannte normale Leitungsschutzschalter mit unterschiedlichen Auslösewerten hintereinanderzuschalten, um eine bestimmte Kurzschlußstrombegrenzung zu erzielen (DE-A-2 008 086).

Aufgabe der Erfindung ist es daher, einen Hauptleitungsschutzschalter der eingangs genannten Art so auszubilden, daß er einerseits die Kurzschlußabschaltung eines nachgeschalteten Leitungsschutzschalters unterstützt, jedoch nach Beendigung des Kurzschlußvorganges eingeschaltet bleibt, ohne daß eigene Wiedereinschaltvorrichtungen oder Zählwerke vorgesehen sein müssen.

Diese Aufgabe wird erfindungsgemäß dadurch gelöst, daß in Reihe mit dem elektromagnetischen Schlagankersystem des Hauptleitungsschutzschalters, das lediglich zur vorübergehenden Öffnung des Kontakthebels dient, ein auf ein Schaltschloß einwirkender Auslöser geschaltet ist, der so ausgelegt ist, daß er erst nach Erreichen eines bestimmten fi² dt-Wertes die Auslösung bewirkt.

Die Erfindung wird in der Hauptsache bei Leitungsschutzschaltern angewandt; sie kann auch bei Fehlerstromschutzschaltern und ggf. auch bei Motorschutzschaltern und dergl. eingesetzt werden.

Ein besonderer Vorteil der Erfindung besteht darin, daß man für den Hauptleitungsschutzschalter praktisch einen modifizierten Leitungsschutzschalter verwenden kann. Während die bekannten Leitungsschutzschalter im allgemeinen so aufgebaut sind, daß sowohl der thermische als auch der magnetische Auslöser gemeinsam auf ein Schaltschlob wirken, wogegen der magnetische Auslöser im Falle eines Kurzschlusses auch direkt auf den Kontakthebel einwirkt, kann man bei der erfindungsgemäßen Ausgestaltung den auf das Schaltschloß wirkenden .Auslösestift des Schlagankers eines normalen Leitungsschutzschalters verwenden, wobei lediglich der thermische Auslöser in entsprechender Weise an die Schaltaufgaben des Schalters angepaßt sein muß.

Wenn ein thermischer Auslöser verwendet wird, dann wird in vorteilhafterweise ein Bimetall eingesetzt.

In vorteilhafter Ausgestaltung kann das Schlagankersystem des Hauptleitungsschutzschalters zur Betätigung seines Schaltschlosses bei Überschreiten einer bestimmten Höhe des Kurzschlußstromes mit einem Klappanker versehen sein, der im Ruhezustand von einer einen Teil des Joches des magnetischen Schlagankersystems bildenden magnetischen Platte angezogen ist und im Auslösefall von der Platte abfällt und gegen einen Hebel des Schaltschlosses schlägt.

Man kann die einzelnen Systeme so aufeinander abstimmen, daß das elektromagnetische Schlagankersystem auf einen Kurzschluß von z.B. größer als ca. 500 A, der thermische Auslöser auf einen Strom von z.B. größer als 3 000 A bei einer Auslösezeit von ca. 10 ms und das Klappankersystem auf einen Überstrom oder Kurzschlußstrom größer 5 000 A ausgelegt sind.

Der thermische Auslöser, der auch ein elektronischer Auslöser sein kann, ist so eingestellt, daß eine Auslösung erst bei oder oberhalb einer thermischen Wirkgröße fi² dt erfolgt, die sich bei Kurzschlüssen mit 3 000 A bei Leitungsschutzschaltern ergibt. Wie erwähnt, wird die vorübergehende Kontaktöffnung durch den Schlaganker zur Unterstützung eines Abschaltvorganges eines nachgeschalteten Leitungsschutzschalters so ausgelegt, daß sie bei Strömen ab beispielsweise 5 000 A einsetzt. Zweckmäßigerweise ist die Ansprechzeit des thermischen Auslösers größer als 10 ms, was - wie oben erwähnt - am besten mittels eines Bimetalls erreicht werden kann.

Anhand der Zeichnung wird ein Ausführungsbeispiel der Erfindung näher erläutert :

Es zeigt:
Figur 1 ein Prinzipschaltbild einer bekannten Niederspannungsinstallation,
Figur 2 ein Prinzipschaltbild einer Niederspannungshausinstallation mit einem erfindungsgemäßen Hauptleitungsschutzschalter,
Figur 3 eine Prinzipskizze für einen normalen Leitungsschutzschalter,
Figur4 eine Prinzipskizze eines erfindungsgemäßen Hauptleitungsschutzschalters und
Figur 5 eine besondere Ausgestaltung des Schlagankersystems des Hauptleitungsschutzschalters mit einem Auslöser für das Schaltschloß.

In der Figur 1 ist eine Niederspannungs-Installation in Form einer Kaskade dargestellt, welche an ihrem Eingang zwischen den Anschlußpunkten 10 und 12 einen Transformator 14 aufweist, an den anschließend ein Leitungsstück L₁ angeschlossen ist. Am Ende des Leitungsstückes L₁ befindet sich ein Anschluß 16, der mit einer Hauptsicherung 17, beispielsweise einer NH-Sicherung, verbunden ist. Diese NH-Sicherung besitzt einen Ausgang 18, an den sich ein Leitungsstück L₂ anschließt, das wiederum in einem Anschlußpunkt 20 endet. An dem Anschlußpunkt 20 befindet sich eine Hauptverteilung mit Abzweigleitungen L₃. Es sei nun die Abzweigleitung L₃ betrachtet: Hinter dem Anschlußpunkt 20 befindet sich eine Vorsicherung oder Hausanschlußsicherung, die im allgemeinen als Schmelzsicherung 21 ausgebildet ist. Mit der Anschlußklemme 22 der Schmelzsicherung 21 ist ein Leitungszug L₄ verbunden, der über dem Anschlußpunkt24 auf einen Abzweigpunkt 26 führt, an dem sich Leitungszüge L₅, L₆, L₇ ... verzweigen, die jeweils zu einzelnen Verbrauchern 28, 30 und 32 ... führen. Jeder dieser Verbraucher 28 ... ist mittels eines Leitungsschutzschalters 34, 36 und 38 ... abgesichert, der ein normaler, handelsüblicher Leitungsschutzschalter mit Überstrom- und Kurzschlußstromauslösung ist, der selbstverständlich auch als Fehlerstromschutzschalter ausgebildet sein kann. Ein solcher handelsüblicher Leitungsschutzschalter ist in der Figur 3 dargestellt. Man erkennt - schematisch und blockartig―einen in den Hauptstrompfad 40 eingesetzten thermischen Auslöser42 und einen magnetischen Auslöser 44, der an einen drehbar aufgelagerten Kontakthebel 46 angeschlossen ist.

Der Kontakthebel46 bildet mit einem Festkontakt 48 eine Trennstelle 50, der ein Lichtbogenlöschblechpaket 52 zugeordnet ist. Man erkennt, daß der thermische Auslöser, der im Normalfall als Bimetall ausgebildet ist, über eine Wirklinie 54 auf ein Schaltschloß 56 einwirkt, ebenso wie der magnetische Auslöser44, der über die Wirklinie 58 auf das Schaltschloß 56 wirkt. Der magnetische Auslöser44, der einen Schlaganker aufweist, öffnet im Falle eines Kurzschlusses über die Wirklinie 60 die Trennstelle 50 und entklinkt gleichzeitig auch das Schaltschloß 56, so daß die Ausschaltung bleibend ist. Ein derartiger Leitungsschutzschalter ist beispielsweise in der DE-B-11 92730 beschrieben.

Festzuhalten ist, daß sowohl der thermische Auslöser42 als auch der magnetische Auslöser44 gemeinsam auf das Schaltschloß einwirken, wobei der magnetische Auslöser ebenfalls noch auf den Kontakthebel 46 bei einem Kurzschluß einwirkt.

Die Schmelzsicherung 21 ist gegenüber den Leitungsschutzschaltern selektiv, da sie in entsprechender Weise auf die Leitungsschutzschalter 34 bis 38 abgestimmt ist und auf höheren Kurzschluß anspricht als diese.

Erfindungsgemäß soll die Sicherung 21 ersetzt werden durch einen Gruppenschutzschalter. Damit ergibt sich die in der Figur 2 schematisch dargestellte Niederspannungshausinstallation mit einem Überlasthauptschalter. Dieser Hauptleitungsschutzschalter wird anstelle der Sicherung 21 zwischen der Abzweigleitung L₃ und dem Leitungszug L₄ eingesetzt und besitzt in der Figur 2 die Bezugsziffer 62. In der übrigen Darstellung hat sich insoweit nichts geändert.

Als Hauptleitungsschutzschalter62 kann ein solcher Schalter eingesetzt werden, der in der Figur 4 schematisch dargestellt ist. Dieser Schalter besitzt einen thermischen Auslöser42 und ein magnetisches Schlagankersystem44, von denen lediglich der thermische Auslöser über die Wirkverbindung 54 auf das Schaltschloß 56 wirkt, welches den Kontakthebel in die Öffnungsstellung verbringt und dort festhält. Das magnetische Schlagankersystem wirkt über die Wirkverbindung 60 auf den Kontakthebel 46, lediglich um diesen kurzunterbrechend bzw. kurzzeitig zu öffnen. Eine Wirkverbindung zwischen dem Schlagankersystem 44 und dem Schaltschloß 56 ist nicht mehr vorhanden.

Der thermische Auslöser ist dann in geeigneter Weise auf den zu erwartenden Kurzschlußstrom angepaßt und zwar derart, daß er bei einem Kurzschlußstrom von 3 000 A auslöst, während das elektromagnetische Schlagankersystem schon bei 500 A mit der vorübergehenden Öffnung des Kontakthebels 46 beginnt.

Damit der Schalter oberhalb einer bestimmten Grenze von zum Beispiel 5 000 A auslöst, wird eine Anordnung nach der Fig. 5 eingesetzt. Man erkennt den Kontakthebel 46 mit dem bewegbaren Kontakt 47, der mit dem Festkontakt 48 zusammenwirkt, derart, daß bei einem Ausschaltvorgang zwischen den beiden ein Lichtbogen gezogen wird, der in das Lichtbogenlöschblechpaket 52 hineinläuft. Die vorübergehende Öffnung des beweglichen Kontakthebels 46 erfolgt über ein Schiagankersystem 44, welches eine Spule 70 enthält, die einen bewegbaren Magnetanker 72 antreibt, der unter dem Druck einer Feder74 von einem feststehenden Magnetkern weggedrückt wird. Das Schlagankersystem besitzt weiterhin einen Schlagankerstift 78, der im Falle einer Ausschaltbewegung von dem Magnetanker72 nach rechts gedrückt wird und den bewegbaren Kontakthebel46 gegen den Druck einer Feder 80 öffnet. Am Schlagankersystem ist ferner eine magnetische Platte 82 (dick strichliert eingezeichnet) angebracht, die mit einem Klappanker84 zusammenwirkt, welcher Klappanker im Uhrzeigersinn in der Pfeilrichtung F gegen einen Hebel 86 anschlagen kann, der eine Verklinkungsstele (nicht weiter dargestellt) im Schaltschloß 56 öffnet und dadurch den Kontakthebel in Ausschaltstellung drückt.

Bei einem Überstrom von etwa 5 000 A wird der Magnetkreis so beeinflußt, daß die magnetische Platte 82 entmagnetisiert wird, so daß der Klappanker in Pfeilrichtung F hochklappt und den Hebel86 betätigt.

Der thermische Auslöser, der in Figur 5 nicht gezeigt ist, führt bei einem fi² dt-Wert die Auslösung herbei ; er liegt in Reihe mit der Spule, so daß die Anordnung nach der Figur auf insgesamt drei Stromkriterien anspricht.
a) vorübergehende Öffnung des Kontaktes 47 bei Strömen über 500 A,
b) thermische Auslösung bei einem Wert f1² dt entsprechend einer Schmelzsicherungskennlinie, beispielsweise bei 3 000 A und
c) sofortige Auslösung bei einem bestimmten Ip-Scheitelwert von 5 000 A.

## Patentansprüche

1. Als Gruppenschutzschalter dienender elektrischer Hauptleitungsschutzschalter (62) zum Absichern einer aus mehreren Stromkreisen bestehenden elektrischen Anlage, wobei der Hauptleitungsschutzschalter (62) gegenüber den den Verbrauchern (28, 30, 32 ...) zugeordneten Leitungsschutzschaltern (34, 36, 38 ...) selektiv ist, dadurch gekennzeichnet, daß in Reihe mit dem elektromagnetischen Schlagankersystem (44) des Hauptleitungsschutzschalters (62), das lediglich zur vorübergehenden Öffnung des Kontakthebels (46) dient, ein auf ein Schaltschloß (56) einwirkender Auslöser (42) geschaltet ist, der so ausgelegt ist, daß er erst nach Erreichen eines bestimmten fi² dt-Wertes die Auslösung bewirkt.

2. Hauptleitungsschutzschalter nach Anspruch 1, dadurch gekennzeichnet, daß der Auslöser (42) mit einem Thermobimetall versehen ist.

3. Hauptleitungsschutzschalter nach Anspruch 1, dadurch gekennzeichnet, daß das Schlagankersystem (44) des Hauptleitungsschutzschalters (62) zur Betätigung seines Schaltschlosses bei Überschreiten einer bestimmten Höhe des Kurzschlußstromes mit einem Klappanker (84) versehen ist, der im Ruhezustand von einer einen Teil des Joches des magnetischen Schlagankersystems (44) bildenden magnetischen Platte (82) angezogen ist und im Auslösefall von der Platte (82) abfällt und gegen einen Hebel (86) des Schaltschlosses (56)

## Claims

1. An electrical main line protection switch (62) serving as a group protection switch, for the protection of an electrical installation consisting of a plurality of circuits, the main line protection switch (62) being selective with respect to the line protection switches (34, 36, 38) associated with the consumer devices (28, 30, 32), characterised in that a tripping device (42), which acts upon a latch (56), is in series with the electromagnetic percussion armature system (44) of the main line protection switch (62), which system (44) serves only for the temporary opening of the contact lever (46), and the tripping device (42) is so designed that it only trips when a particular value of ∫i² dt has been reached.

2. A main line protection switch according to claim 1, characterised in that the tripping device (42) is provided with a thermal bimetal.

3. A main line protection switch according to claim 1, characterised in that in order to actuate its latch when a particular value of the short- circuit current has been exceeded, the percussion armature system (44) of the main line protection switch (62) is provided with a hinged armature (84) which in the rest position is pulled up by a magnetic plate (82) forming part of the yoke of the magnetic percussion armature system (44), and on tripping falls from the plate (82) and strikes a lever (86) of the latch (56).

## Revendications

1. Commutateur électrique de protection de ligne principale (62) servant de commutateur de protection de groupe pour garantir une installation électrique constituée par plusieurs circuits de courant, le commutateur de protection de ligne principale (62) étant sélectif par rapport aux commutateurs de protection de ligne (34, 36, 38 ...) associés aux consommateurs (28, 30, 32 ...), caractérisé en ce qu'on monte en série avec le système d'armature de choc (44) électromagnétique du commutateur de protection de ligne principale (62) qui ne sert qu'à l'ouverture passagère du levier de contact (46), un disjoncteur (42) agissant sur un verrou de commutation (56) et qui est prévu de telle façon qu'il ne puisse effectuer le déclenchement qu'après obtention d'une valeur prédéterminée fi² dt.

2. Commutateur de protection de ligne principale selon la revendication 1, caractérisé en ce que le disjoncteur (42) est muni d'une bilame thermique.

3. Commutateur de protection de ligne principale selon la revendication 1, caractérisé en ce que le système d'armature de choc (44) du commutateur de protection de ligne principale (62) est muni pour actionner son verrou de commutation lors du dépassement d'une importance déterminée du courant de court-circuit, d'une armature battante (84) qui, à l'état de repos, est attirée par une plaque magnétique (82) constituant une portion de la culasse du système magnétique d'armature de choc (44) et, dans le cas de disjonction, tombe de la plaque (82) et frappe un levier (86) du verrou de commutation (56).
